# EUROPÄISCHE PATENTSCHRIFT

(11) **EP 0 676 326 B1**
(45) Veröffentlichungstag und Bekanntmachung des Hinweises auf die Patenterteilung: **06.11.1996**
(21) Anmeldenummer: 95104703.4
(22) Anmeldetag: 30.03.1995
(51) Int. Cl.: B63B 29/02

(54) **Verfahren zum Aufstellen vorgefertigter Kabinen in Schiffen oder anderen Gebäuden sowie Anordnung zum Transport von losen Einrichtungsgegenständen in solchen Kabinen**
Method to erect prefabricated cabins in ships or other building constructions, as well as device to transport loose furniture in such cabins
Procédé pour la mise en place des cabines préfabriquées dans des bateaux ou autres bâtiments ainsi que dispositif pour le transport des meubles amovibles dans de telles cabines

(30) Priorität: 07.04.1994 DE 4411885
(43) Veröffentlichungstag der Anmeldung: 11.10.1995
(73) Patentinhaber: LLOYD WERFT BREMERHAVEN GMBH, D-27568 Bremerhaven (DE)
(72) Erfinder: Regul, Klaus, D-27607 Langen (DE)
(74) Vertreter: Eisenführ, Speiser & Partner

(56) Entgegenhaltungen:
- EP-A- 0 457 146
- DE-A- 3 142 124
- DE-C- 4 119 422

## Beschreibung

Die Erfindung betrifft ein Verfahren zum Aufstellen vorgefertigter Kabinen mit Seitenwänden und Decke, aber weitgehend ohne Boden in Schiffen oder anderen Gebäuden, wobei die Kabinen durch geeignete Transportmittel an den vorgesehenen Ort gebracht und dort auf dem Schiffsdeck oder dergleichen befestigt werden, der durch das Schiffsdeck oder dergleichen gebildete Boden der Kabine mit einem Bodenbelag versehen wird, und zum Schluß lose Einrichtungsgegenstände aufgestellt werden. Die Erfindung bezieht sich auch auf eine Anordnung zum Transport von losen Einrichtungsgegenständen in vorgefertigten Kabinen dieser Art.

Aus der DE PS 31 42 124 ist bereits ein Verfahren zum Ausstatten eines Schiffes oder dergleichen mit selbsttragenden, kastenförmigen Kabinenelementen bekannt. Die Kabinenelemente haben einen offenen Boden, und das Bewegen des Kabinenelements erfolgt insbesondere bei engen Platzverhältnissen dadurch, daß es von seinem freien Innenraum heraus durch entsprechende Transportmittel verschoben wird. Das Mobiliar der Kabinenelemente, insbesondere die Betten, ist an den Wänden befestigt, um die Steifigkeit des Kabinenelementes für den Transport zu verbessern. Nicht ortsfeste Möbel, wie z.B. Stühle können beim Transport des Kabinenelementes zum Schiff oder im Schiff z.B. auf solchen Betten abgestellt werden.

Aus der DE PS 41 19 422 ist eine nicht selbsttragende Schiffskabine aus vorgefertigten Teilen ohne Boden bekannt, sowie ein Verfahren zum Herstellen und Aufstellen solcher Schiffskabinen auf Schiffen. Bei den hierin beschriebenen Schiffskabinen sind die Seitenwände in Form von Wandpaneelen und Eckverbindern auf einem flachen Gleitrahmen von der Größe des Kabinengrundrisses angeordnet, und die Kabinen werden auf dem Gleitrahmen auf dem Deck des Schiffes durch Ziehen oder Schieben transportiert. Da die Kabinen ohne Boden sind, können lose Einrichtungsgegenstände erst nach dem Aufstellen der Kabinen und nach dem endgültigen Aufbringen eines Fußbodenestrichs oder dergleichen in die Kabinen transportiert und aufgestellt werden.

Während es bei dem Transport und Aufstellen vorgefertigter Kabinen keine Schwierigkeiten bereitet, lose Einrichtungsgegenstände mitzutransportieren, wenn die Kabinen einen Boden aufweisen, wurden die nach dem vorstehenden Stand der Technik aufgebauten Kabinen insbesondere für den Transport und das Aufstellen unter beengten Platzverhältnissen in Schiffen oder anderen Gebäuden entworfen. Durch das Weglassen des Bodens wird Bauhöhe gewonnen, und durch die besonderen Maßnahmen zum Transport solcher vorgefertigter Kabinen ist es auch nicht erforderlich, voluminöse Transportmittel unter den vorgefertigten Kabinen zum Transport anzuordnen, was wiederum ein Verschenken von Bauhöhe bedeutet. Aber durch das Weglassen des Bodens ergibt sich der bereits erwähnte Nachteil, daß lose Einrichtungsgegenstände nachträglich in die aufgestellten und befestigten Kabinen transportiert werden müssen, was bei engen Platzverhältnissen in der Bauphase von Schiffen mit großen Nachteilen und großem Aufwand verbunden ist.

Der vorliegenden Erfindung liegt die Aufgabe zugrunde, ein Verfahren zum Aufstellen vorgefertigter Kabinen ohne Boden in Schiffen oder anderen Gebäuden zu schaffen, das eine Mitnahme von losen Einrichtungsgegenständen zuläßt, ohne daß diese Einrichtungsgegenstände in den Kabinen für den weiteren Ausbau störend sind. Die Erfindung betrifft auch eine vorgefertigte Kabine mit einer Anordnung zum Transport von losen Einrichtungsgegenständen in solchen Kabinen.

Gemäß der Erfindung ist ein Verfahren der eingangs genannten Art dadurch gekennzeichnet, daß in den Kabinen zwischen den Seitenwänden auf dort entsprechend ausgebildeten Auflagen ein oder mehrere Transportbügel aufgestellt werden, die den offenen Boden zwischen den Seitenwänden überspannen, daß auf den Transportbügeln die losen Einrichtungsgegenstände gehaltert werden, daß dann die Kabinen durch geeignete Transportmittel an den vorgesehenen Ort gebracht und dort auf dem Schiffsdeck oder dergleichen befestigt werden und der durch das Schiffsdeck oder dergleichen gebildete Boden der Kabine mit einem Bodenbelag versehen und zum Schluß die losen Einrichtungsgegenstände von den Transportbügeln genommen und aufgestellt werden, und daß abschließend die Transportbügel wieder aus den Kabinen zur Wiederverwendung entfernt werden.

Eine vorgefertigte Kabine mit einer Anordnung zum Transport von losen Einrichtungsgegenständen ist gemäß einem weiteren Aspekt der Erfindung gekennzeichnet durch einen oder mehrere Transportbügel, die zwischen den Seitenwänden, den offenen Boden überbrückend, aufgestellt sind und auf denen die losen Einrichtungsgegenstände während des Transports und ggf. während nachfolgender Arbeiten gehaltert werden.

Das erfindungsgemäße Verfahren und die erfindungsgemäße Kabine haben den großen Vorteil, daß nur ein Transport für die vorgefertigte Kabine einschließlich aller loser Einrichtungsgegenstände erforderlich ist, was nicht nur Kosten und Zeit spart, sondern auch Beschädigungen und Verschmutzungen der Einrichtungsgegenstände und der bereits meist voll ausgestatteten Kabine durch nachträgliche Transporte vermeidet. Die in den Kabinen aufgestellten Transportbügel lassen den Zugang zum offenen Boden frei, so daß nach dem Transport der Kabine und Befestigung auf dem Schiffsdeck oder dergleichen Bodenarbeiten wie Verlegen eines Estrichs oder anderer Bodenbeläge praktisch ohne Beeinträchtigung möglich ist.

Eine besonders hohe Bodenfreiheit zwecks nachträglicher Arbeiten im Bodenbereich wird dann erreicht, wenn gemäß einer vorteilhaften Ausführungsform der Erfindung die Bügel etwa U-förmig mit einem geraden Mittelabschnitt zur Halterung der losen Einrichtungsgegenstände und beiderseitigen U-Schenkeln als Stützbeine ausgebildet sind, die sich auf den Auflagen im Fußbereich der Seitenwände abstützen. Diese Abstützung ist besonders dann einfach, wenn eine Kabine gemäß der vorstehend genannten DE PS 41 19 422 verwandt wird, bei der die Seitenwände der Kabine auf einem unteren Rahmen befestigt sind, auf denen die Stützbeine der Bügel aufstehen. Vorzugsweise hat der untere Rahmen der Kabine ein nach oben offenes U-Profil, in das Füße der Stützbeine des Bügels eingreifen, ohne daß weitere Befestigungsmittel erforderlich sind.

Die Bügel der Anordnung weisen vorzugsweise an mindestens einem Ende des Mittelabschnittes zwei im seitlichen Abstand auf den Auflagen aufstehende Stützbeine auf, und zur Halterung der losen Einrichtungsgegenstände sind mindestens zwei Bügel im Abstand voneinander aufgestellt. Dabei ist der mittlere Abschnitt der Bügel zweckmäßigerweise über die Anschlußpunkte der beiden Stützbeine hinaus durchgängig bis in den Bereich der Seitenwand der Kabine mit einer Verlängerung versehen. Diese Verlängerung ist am Stirnende vorzugsweise mit einem Filzbelag versehen, um beim Anstoßen an die entsprechende Seitenwand der Kabine Beschädigungen der Oberfläche zu vermeiden.

Die Bügel sind zur Anpassung an verschiedene Kabinenbreiten vorzugsweise in ihrer Überbrückungslänge verstellbar ausgeführt. Darüber hinaus ist die Verstellbarkeit der Länge auch von Vorteil, wenn nach Gebrauch die Bügel in ihrer Länge verkürzt abtransportiert werden können. Diese Verstellbarkeit der Überbrückungslänge ist gemäß einer vorteilhaften Ausführungsform dann gegeben, wenn der Bügel aus zwei Hohlprofilen besteht, die teleskopartig ineinanderschiebbar sind und durch eine Halteschraube in verschiedenen Bohrungen arretierbar sind. Optimale Verhältnisse für die Bügel ergeben sich dann, wenn diese eine Höhe von etwa der halben Höhe der Kabine aufweisen. Sind nur wenige lose Einrichtungsgegenstände zu transportieren, so kann die Höhe größer sein, um einen maximalen Raum unterhalb der Bügel für etwaige Abschlußarbeiten zur Verfügung zu haben. Bei größerem Raumbedarf der Einrichtungsgegenstände wird man die Bügelhöhe niedriger machen.

Weitere vorteilhafte Ausgestaltungen der Erfindung sind den Unteransprüchen zu entnehmen.

Die Erfindung wird nachfolgend anhand eines Ausführungsbeispiels näher erläutert.

Es zeigen:
- Figur 1: einen Querschnitt durch eine Kabine mit einem zwischen den Seitenwänden aufgestellten Transportbügel sowie auf dem Transportbügel angeordneten losen Einrichtungsgegenständen;
- Figur 2: eine Draufsicht auf einen Abschnitt einer Kabine mit zwei nebeneinander aufgestellten Transportbügeln;
- Figur 3: eine vergrößerte Detaildarstellung des Fußbereiches eines Transportbügels; und
- Figur 4: eine Draufsicht auf den Fußbereich nach Figur 3.

Die in den Figuren 1 und 2 gezeigte Kabine 2 weist Seitenwände 3 und eine Decke 9 auf, aber keinen Boden. Mit den Bezugszeichen 1 in Figur 1 ist entweder ein Hallenboden einer Montagehalle oder ein Schiffsdeck bezeichnet, auf das die Kabine 2 transportiert worden ist. Nachfolgend soll von einem Schiffsdeck 1 die Rede sein.

In Figur 2 sind zwei Transportbügel 4 gezeigt, von denen in der Schnittzeichnung nach Figur 1 nur einer zu sehen ist. Die Transportbügel 4 sind etwa U-förmig ausgebildet und weisen einen geraden Mittelabschnitt 5 sowie beiderseitige U-Schenkel als Stützbeine 6, 7 auf. Die Transportbügel 4 stehen mit ihren Stützbeinen 6 und 7 im Fußbereich 8 auf Auflagen 10 auf. Auf den Mittelabschnitten 5 der Transportbügel 4 sind lose, zu transportierende Einrichtungsgegenstände 11 angeordnet und mittels einer Zurrleine 13 an Zurraugen 17 befestigt. Die losen Einrichtungsgegenstände können z.B. ein Sofa 11a, ein Bett 11b, ein Schrank 11c, ein Schreibtisch 11d, Fußleisten 11e und/oder Teppiche 11f sein.

Wie insbesondere aus Figur 2 hervorgeht, weisen die Transportbügel 4 an einem Ende je zwei sich spreizende Stützbeine 7a und 7b auf, um eine sichere Abstützung der Transportbügel 4 zur Seite hin zu gewährleisten. Der Abstand zwischen zwei Transportbügeln 4 ist derart, daß die zu transportierenden Einrichtungsgegenstände 11 den Abstand zwischen den Mittelabschnitten 5 überbrücken.

Die Transportbügel 4 bestehen im vorliegenden Beispiel (siehe insbesondere Figur 1) aus zwei Hohlprofilen, die teleskopartig ineinanderschiebbar sind. Das erste Hohlprofil enthält einen geraden Abschnitt 5a, der ein Teil des Mittelabschnittes 5 bildet, sowie einen nach unten abgeknickten Abschnitt, der als Stützbein 6 dient. Das zweite Hohlprofil besteht aus einem Abschnitt 5b sowie einer Verlängerung 5c, die einen weiteren Abschnitt des Mittelabschnittes 5 bilden. Zwischen den Abschnitten 5b und 5c sind die beiden Stützbeine 7a und 7b angeschweißt und bilden den anderen U-Schenkel des Transportbügels 4. Die Verlängerung 5c endet kurz vor der Seitenwand 3 und ist sicherheitshalber mit einem Filzstück belegt, um Beschädigungen der Seitenwand 3 beim Transport zu vermeiden. Darüber hinaus sind die losen Einrichtungsgegenstände gegenüber der Wand 3 sowie an weiteren geeigneten Stellen mit Schaumpolstern 14 gepolstert. Die beiden Hohlprofile sind durch eine Halteschraube 5d gegeneinander arretiert, und vorzugsweise sind mehrere entsprechende Bohrungen vorgesehen, um verschiedene Überbrückungsabstände der Bügel 4 bei verschiedenen Kabinenbreiten zu erzielen. Darüber hinaus können die beiden Hohlprofile für Transportzwecke auseinandergenommen oder ineinandergeschoben werden.

In den Figuren 3 und 4 ist nun der Fußbereich 8 der Seitenwände 3 gezeigt. Im dargestellten Ausführungsbeispiel stehen die Seitenwände 3 in Form von Wandpaneelen in einem U-förmigen Fußprofil, das auf einem unteren Rahmen 10 der Kabine befestigt ist. Auf dem Rahmen 10 kann die Kabine 2 auf dem Schiffsdeck 1 oder Hallenboden durch Ziehen oder Schieben transportiert werden, wie im einzelnen in der DE PS 41 19 422 beschrieben ist.

Der Transportrahmen 10 hat ein etwas U-förmiges Profil. Die in den Figuren 3 und 4 gezeigten unteren Enden der Stützbeine 6 (Darstellung (a) Figur 4) sowie 7a oder 7b (Darstellung (b) Figur 4) weisen am unteren Ende eine Verpressung (16) des Hohlprofils auf, die beim Aufstellen des Transportbügels 4 sicher in dem etwa U-förmigen Profil des Rahmens 10 aufsteht. Bei Belastung der Transportbügel 4 können sich die Stützbeine 6 und 7 geringfügig nach außen spreizen, so daß eine sichere, formschlüssige Halterung gewährleistet ist.

Bei der Betrachtung der Zeichnungen, insbesondere der Figur 1, wird klar, daß mit den beschriebenen Transportbügeln 4 und der Halterung mittels Stützbeinen 6 und 7 bzw. 7a, 7b in den Fußbereichen 8 der Seitenwände 3 unterhalb der Bügel 4 ein ausreichender Raum verbleibt, um nach Ausstellen der Kabine 2 auf dem Schiffsdeck 1 Abschlußarbeiten auf dem durch das Schiffsdeck 1 gebildeten Boden der Kabine durchzuführen, wie z.B. das Verlegen von Estrich oder eines anderen Bodenbelages. Oberhalb der Transportbügel 4 ist ausreichend Raum zum Transport loser Einrichtungsgegenstände vorhanden. Die erfindungsgemäß verwendeten Transportbügel 4 bedeuten wenig Gewicht und einen geringen Aufwand, und diese Bügel können nach Gebrauch aus den fertig ausgestatteten Kabinen 2 im zusammengelegten Zustand heraustransportiert und wiederverwendet werden.

Die Erfindung kann nicht nur bei Kabinen nach der Art der DE PS 41 19 422, sondern auch nach der DE PS 31 42 124 verwendet werden. Darüber hinaus ist es selbstverständlich auch möglich, Kabinen auch in anderen Bauten als Schiffen einzusetzen, und zwar vorzugsweise immer dort, wo beengte Platzverhältnisse vorliegen und deshalb zweckmäßigerweise bodenlose Kabinen verwendet werden. Auch wenn die Kabinen praktisch ohne Boden ausgestattet sind, so ist es meist jedoch üblich, für Naßzellen einen Boden vorzusehen, da solche Naßzellen völlig integriert in Schiffskabinen eingebaut werden. Doch der Transport der losen Einrichtungsgegenstände 11 in den Kabinen erfolgt dann außerhalb der Bereiche solcher Naßzellen.

## Patentansprüche

1. Verfahren zum Aufstellen vorgefertigter Kabinen (2) mit Seitenwänden (3) und Decke (9), aber weitgehend ohne Boden in Schiffen oder anderen Gebäuden, wobei
a) die Kabinen (2) durch geeignete Transportmittel an den vorgesehenen Ort gebracht und dort auf dem Schiffsdeck (1) oder dergleichen befestigt werden,
b) der durch das Schiffsdeck (1) oder dergleichen gebildete Boden der Kabine (2) mit einem Bodenbelag versehen wird, und
c) zum Schluß lose Einrichtungsgegenstände (11) aufgestellt werden,
dadurch gekennzeichnet, daß
d) in den Kabinen (2) zwischen den Seitenwänden (3) auf dort entsprechend ausgebildeten Auflagen (10) ein oder mehrere Transportbügel (4) aufgestellt werden, die den offenen Boden zwischen den Seitenwänden (3) überspannen,
e) daß auf den Transportbügeln (4) die losen Einrichtungsgegenstände (11) gehaltert werden,
f) daß dann die Schritte a) und b) durchgeführt und zum Schluß die losen Einrichtungsgegenstände (11) von den Transportbügeln (4) genommen und aufgestellt werden, und
g) daß abschließend die Transportbügel (4) wieder aus den Kabinen (2) zur Wiederverwendung entfernt werden.

2. Vorgefertigte Kabine (2) mit Seitenwänden (3) und Decke (9), aber weitgehend ohne Boden mit einer Anordnung zum Transport von losen Einrichtungsgegenständen (11) beim Aufstellen solcher Kabinen in Schiffen oder anderen Gebäuden, insbesondere zur Anwendung in dem Verfahren nach Anspruch 1,
gekennzeichnet durch einen oder mehrere Transportbügel (4), die zwischen den Seitenwänden (3), den offenen Boden der Kabine (2) überbrückend, aufgestellt sind und auf denen die losen Einrichtungsgegenstände (11) während des Transports und ggf. während nachfolgender Arbeiten gehaltert werden.

3. Kabine nach Anspruch 2,
dadurch gekennzeichnet, daß die Bügel (4) etwa U-förmig mit einem geraden Mittelabschnitt (5) zur Halterung der losen Einrichtungsgegenstände (11) und beiderseitigen U-Schenkeln als Stützbeine (6, 7) ausgebildet sind, die sich auf den Auflagen (10) im Fußbereich (8) der Seitenwände (3) abstützen.

4. Kabine nach Anspruch 3,
dadurch gekennzeichnet, daß bei der Kabine die Seitenwände (3) auf einem unteren Rahmen (10) befestigt sind und daß die Stützbeine (6, 7) der Bügel (4) auf diesem Rahmen (10) aufstehen.

5. Kabine nach Anspruch 4,
dadurch gekennzeichnet, daß der untere Rahmen (10) der Kabine (2) ein nach oben offenes U-Profil aufweist, in das Füße (16) der Stützbeine (6, 7) des Bügels (4) eingreifen.

6. Kabine nach einem der Ansprüche 3-5,
dadurch gekennzeichnet, daß der Bügel (4) an mindestens einem Ende des Mittelabschnittes (5) mit zwei in seitlichem Abstand auf den Auflagen (10) aufstehenden Stützbeinen (7a, 7b) ausgerüstet ist, und daß zur Halterung der losen Einrichtungsgegenstände (11) mindestens zwei Bügel (4) im Abstand voneinander aufgestellt sind.

7. Kabine nach einem der Ansprüche 3-6,
dadurch gekennzeichnet, daß der mittlere Abschnitt (5) der Bügel (4) über die Anschlußpunkte der beiden Stützbeine (7a, 7b) hinaus durchgängig bis in den Bereich der Seitenwand (3) der Kabine (2) mit einer Verlängerung (5c) versehen ist.

8. Kabine nach einem der Ansprüche 2-7,
dadurch gekennzeichnet, daß der Bügel (4) in seiner Überbrückungslänge verstellbar ist.

9. Kabine nach Anspruch 8,
dadurch gekennzeichnet, daß der Bügel (4) aus zwei Hohlprofilen (5a, 5b) besteht, die teleskopartig ineinanderschiebbar sind und durch eine Halteschraube (5d) in verschiedenen Bohrungen arretierbar sind.

10. Kabine nach einem der Ansprüche 2-9,
dadurch gekennzeichnet, daß die Bügel (4) eine Höhe von etwa der halben Höhe der Kabine (2) aufweisen.

11. Kabine nach den Ansprüchen 3 und 9,
dadurch gekennzeichnet, daß das erste Hohlprofil des Bügels (4) aus einem ersten geraden Abschnitt (5a) und einer Abknickung nach unten zu einem Stützbein (6) mit einem Fuß (16) besteht, während das zweite Hohlprofil aus einem geraden Abschnitt (5b) und einer bis in den Bereich der Seitenwand (3) verlängerten zweiten Abschnitt (5c) besteht, und daß zwischen diesen Abschnitten (5b, 5c) seitlich zwei Stützbeine (7a, 7b) nach unten schräg abknickend angeordnet sind.

12. Kabine nach einem der Ansprüche 3-11,
dadurch gekennzeichnet, daß an den Stützbeinen (6, 7, 7a, 7b) Füße in Form einer Verpressung (16) angeordnet sind.

13. Kabine nach einem der Ansprüche 2-12,
dadurch gekennzeichnet, daß an dem Bügel (4) Zurraugen (9) zur Befestigung einer Zurrleine (13) zur Halterung der lose transportierten Einrichtungsgegenstände (11) angeordnet sind.

14. Kabine nach einem der Ansprüche 2-13,
dadurch gekennzeichnet, daß zwischen den lose transportierten Einrichtungsgegenständen (11) Schaumstoffpolster (14) vorgesehen sind.

## Claims

1. A process for installing prefabricated cabins (2) having side walls (3) and a ceiling (9), but essentially without a floor, in ships or other constructions,
a) the cabins (2) being moved by suitable transport means to the place provided, and being secured there to the ship deck (1) or the like,
b) the floor of the cabin (2), formed by the ship deck (1) or the like, being provided with a floor covering, and
c) finally, loose equipment pieces (11) being installed,
characterized in that
d) there are installed in the cabins (2), between the side walls (3), on correspondingly constructed supports (10) one or more bow-shaped transporting bars (4) which span the open base between the side walls (3),
e) the loose equipment pieces (11) are mounted on the bow-shaped transporting bars (4),
f) the steps a) and b) are then carried out and finally the loose equipment pieces (11) are taken off the bow-shaped transporting bars (4) and are installed, and
g) the bow-shaped transporting bars (4) are finally removed again from the cabins (2) for reuse.

2. A prefabricated cabin (2) having side walls (3) and a ceiling (9), but essentially without a floor, having an arrangement for transporting loose equipment pieces (11) when installing such cabins in ships or other constructions, in particular for application in the process according to Claim 1, characterized by one or more bow-shaped transporting bars (4) which are installed between the side walls (3) such that they bridge the open base of the cabin (2), and on which the loose equipment pieces (11) are mounted during transportation and, if necessary, during subsequent work.

3. A cabin according to Claim 2,
characterized in that the bow-shaped bars (4) are constructed to be approximately U-shaped, with a linear central section (5) for mounting the loose equipment pieces (11), and U-shaped limbs as supporting legs (6, 7), which are supported on the rests (10) in the bottom region (8) of the side walls (3), on either side.

4. A cabin according to Claim 3,
characterized in that the side walls (3) of the cabin are secured to a lower frame (10) of the cabin, and in that the supporting legs (6, 7) of the bow-shaped bar (4) stand on this frame (10).

5. A cabin according to Claim 4,
characterized in that the lower frame (10) of the cabin (2) has a U-shaped profile which is open towards the top and with which the feet (16) of the supporting legs (6, 7) of the bow-shaped bar (4) engage.

6. A cabin according to one of claims 3-5,
characterized in that the bow-shaped bar (4) is equipped at least at one end of the central section (5) with two supporting legs (7a, 7b) standing laterally spaced on the rests (10), and in that at least two bow-shaped bars (4) are installed spaced from one another for mounting the loose equipment pieces (11).

7. A cabin according to one of Claims 3-6,
characterized in that the central section (5) of the bow-shaped bars (4) is provided with a continuous extension (5c) past the connection points of the two supporting legs (7a, 7b) into the region of the side wall (3) of the cabin (2).

8. A cabin according to one of Claims 2-7, characterized in that the bridging length of the bow-shaped bar (4) is adjustable.

9. A cabin according to Claim 8,
characterized in that the bow-shaped bar (4) comprises two hollow profiles (5a, 5b) which may be pushed one into the other in telescopic manner, and may be locked in various bores by means of a stopping screw (5d).

10. A cabin according to one of Claims 2-9,
characterized in that the bow-shaped bars (4) are approximately half as high as the cabins (2).

11. A cabin according to Claims 3 and 9,
characterized in that the first hollow profile of the bow-shaped bar (4) comprises a first linear section (5a) and a portion which is bent off downwards to form a supporting leg (6) with a foot (16), whilst the second hollow profile comprises a liner section (5b) and a second section (5c) which extends into the region of the side wall (3), and in that two supporting legs (7a, 7b), bent-off obliquely downwards, are arranged laterally between these sections (5b, 5c).

12. A cabin according to one of Claims 3-11,
characterized in that feet in the form of a pressed part (16) are arranged on the supporting legs (6, 7, 7a, 7b).

13. A cabin according to one of Claims 2-12,
characterized in that there are arranged on the bow-shaped bar (4) lashing eyes (9) for securing a lashing line (13) for mounting the loosely transported equipment pieces (11).

14. A cabin according to one of Claims 2-13,
characterized in that foam pads (14) are provided between the loosely transported equipment pieces (11).

## Revendications

1. Procédé pour la mise en place sur les bateaux ou autre bâtiments de cabines préfabriquées (2) comprenant des parois latérales (3) et un plafond (9), mais toujours sans plancher, dans lequel
a) les cabines (2) sont acheminées par des moyens de transport appropriés sur le site prévu, puis fixées sur le pont du bateau (1) ou sur des constructions analogues,
b) le plancher de la cabine (2), formé par le pont du bateau (1) ou une construction analogue, est revêtu d'un revêtement de sol et,
c) à la fin du montage, des biens d'équipement en vrac (11) sont mis en place,
caractérisé en ce que
d) une ou plusieurs traverses de transport (4) sont montées dans les cabines (2) entre les parois latérales (3) sur des supports (10) conçus de manière appropriée et montés contre ces dernières, lesdites traverses de transport formant un pont au-dessus du plancher ouvert entre les parois latérales (3),
e) en ce que les biens d'équipement en vrac (11) sont bloqués sur les traverses de transport (4),
f) en ce que les points a) et b) sont alors exécutés et les biens d'équipement en vrac (11) sont ensuite détachés des traverses de transport (4) et empilés sur le plancher, et
g) en ce que les traverses de transport (4) sont finalement retirées des cabines (2), afin de pouvoir être réutilisées.

2. Cabines préfabriquées (2) comprenant des parois latérales (3) et un plafond (9), mais toujours sans plancher, munies d'un dispositif pour le transport des biens d'équipement en vrac (11) lors de l'installation de ces cabines sur des bateaux ou dans d'autres bâtiments, en particulier pour être utilisées dans le procédé conforme à la revendication 1,
caractérisé par une ou plusieurs traverses de transport (4) qui, formant un pont au-dessus du plancher ouvert de la cabine (2), sont montées entre les parois latérales (3), des biens d'équipement en vrac (11) étant bloqués sur lesdites traverses de transport pendant le transport et, le cas échéant, pendant les opérations ultérieures,

3. Cabine selon la revendication 2, caractérisée en ce que les traverses (4) sont pratiquement en forme de U avec une section médiane droite (5), sur laquelle sont fixés les biens d'équipement en vrac (11), et les deux branches du U forment des béquilles (6, 7), qui s'appuient sur les supports (10) montés au pied (8) des parois latérales (3).

4. Cabine selon la revendication 3, caractérisée en ce que les parois latérales (3) de la cabine sont fixées sur un cadre inférieur (10) et en ce que les béquilles (6, 7) des traverses (4) sont posées sur ce cadre (10).

5. Cabine selon la revendication 4, caractérisée en ce que le cadre inférieur (10) de la cabine (2) présente un profil en forme de U ouvert vers le haut, dans lequel s'engagent les pieds (16) des béquilles (6, 7) de la traverse (4).

6. Cabine selon l'une quelconque des revendications 3 à 5, caractérisée en ce qu'au moins l'une des extrémités de la section médiane (5) de la traverse (4) est munie de deux béquilles (7a, 7b), montées sur les supports (10) en s'écartant latéralement l'une de l'autre, et en ce qu'il est prévu de monter au moins deux traverses (4), situées à une distance déterminée l'une de l'autre, pour y fixer les biens d'équipement en vrac (11).

7. Cabine selon l'une quelconque des revendications 3 à 6, caractérisée en ce que la section médiane (5) des traverses (4) est munie d'une rallonge (5c), qui s'étend des points de jonction des deux béquilles (7a, 7b) jusque dans la zone de la paroi latérale (3) de la cabine (2).

8. Cabine selon l'une quelconque des revendications 2 à 7, caractérisée en ce que la longueur de la partie de la traverse (4) formant un pont est réglable.

9. Cabine selon la revendication 8, caractérisée en ce que la traverse (4) est formée de deux profilés creux (5a, 5b), qui coulissent l'un dans l'autre de manière télescopique et peuvent être bloqués par une vis de retenue (5d) à introduire dans l'une des diverses forures.

10. Cabine selon l'une quelconque des revendications 2 à 9, caractérisée en ce que la hauteur des traverses (4) est pratiquement égale à la moitié de la hauteur de la cabine (2).

11. Cabine selon les revendications 3 et 9, caractérisée en ce que le premier profilé creux de la traverse (4) est formé d'une première section droite (5a) et d'un coude plié vers le bas pour former une béquille (6) munie d'un pied (16), alors que le deuxième profilé creux est formé d'une section droite (5b) et d'une deuxième section (5c) qui se prolonge jusque dans la zone de la paroi latérale (3), et en ce que, entre ces sections (5b, 5c), deux béquilles (7a, 7b) sont montées latéralement en formant un coude oblique orienté vers le bas.

12. Cabine selon l'une quelconque des revendications 3 à 11, caractérisée en ce que les béquilles (6, 7, 7a; 7b) sont munies de pieds formant un scellement (16).

13. Cabine selon l'une quelconque des revendications 2 à 12, caractérisée en ce que les traverses (4) sont munies d'oeillets d'amarrage (9), dans lesquels est fixée une sangle d'amarrage (13) destinée à bloquer les biens d'équipement transportés en vrac (11).

14. Cabine selon l'une quelconque des revendications 2 à 13, caractérisée en ce que des rembourrages en mousse alvéolaire (14) sont disposés entre les biens d'équipement transportés en vrac (11).
